# EUROPÄISCHE PATENTSCHRIFT

(11) **EP 2 846 337 B1**
(45) Veröffentlichungstag und Bekanntmachung des Hinweises auf die Patenterteilung: **10.05.2017**
(21) Anmeldenummer: 14183223.8
(22) Anmeldetag: 02.09.2014
(51) Int. Cl.: H01F 41/02, B65H 81/06

(54) **Vorrichtung zum Bewickeln eines zylinderförmigen Körpers mit einem Band**
Device for winding a cylindrical body with a strap
Dispositif d'enroulement d'un corps cylindrique à l'aide d'une bande

(30) Priorität: 02.09.2013 DE 202013103950 U
(43) Veröffentlichungstag der Anmeldung: 11.03.2015
(73) Patentinhaber: Kohls, Rüdiger, 63579 Freigericht (DE)
(72) Erfinder: Kohls, Rüdiger, 63579 Freigericht (DE)
(74) Vertreter: Stoffregen, Hans-Herbert

(56) Entgegenhaltungen:
- CN-U- 203 134 559
- DE-U1- 20 304 572
- US-A- 3 470 992
- US-A- 5 581 979

## Beschreibung

Die Erfindung bezieht sich auf eine Vorrichtung zum vorzugsweise überlappenden Bewickeln eines zylinderförmigen Körpers, insbesondere eines Schenkels eines Transformators mit zumindest einem Band wie Kohlefaserband umfassend ein in axialer Richtung des zylinderförmigen Körpers verfahrbares Trägerelement mit einem den Körper umschließenden und in einer im Wesentlichen senkrecht zu einer Längsachse des Körpers verlaufenden Ebene drehbaren Ring, wobei an dem Ring eine Vorratsrolle für das zumindest eine Band sowie ein oder mehrere Brems- und Umlenkrollen als Teil der Vorrichtung angeordnet sind, wobei die zumindest eine Bremsrolle zum Aufbringen einer Zugkraft mechanisch mit einer Hydraulikpumpe gekoppelt ist und einen Hydraulikkreislauf der Hydraulikpumpe antreibt.

Eine derartige Vorrichtung ist in der DE 203 04 572 U1 beschrieben. Die Vorrichtung umfasst ein in axialer Richtung des zylinderförmigen Körpers fahrbares Trägerelement mit einem den Körper umschließenden und in einer im Wesentlichen senkrecht zu einer Längsachse des Körpers verfahrbaren Ebene drehbaren Ring, an dem eine Vorratsrolle für das zumindest eine Band sowie ein oder mehrere Brems- und Umlenkrollen angeordnet sind, wobei die zumindest eine Bremsrolle mechanisch mit einer Hydraulikpumpe gekoppelt ist und einen Hydraulikkreislauf der Hydraulikpumpe antreibt.

Bei der bekannten Vorrichtung sind neben zwei Bremsrollen auch zwei Umlenkrollen entlang eines Umfangs des drehbaren Rings angeordnet, wobei die Bremsrollen über Zahnräder mechanisch mit einer als eigenständiges Bauteil ebenfalls entlang des Umfangs des drehbaren Rings angeordneten Hydraulikpumpe gekoppelt sind. Die Anordnung der zahlreichen Brems- und Umlenkrollen sowie der separaten Hydraulikpumpe entlang des drehbaren Rings sind aufwendig und kostenintensiv.

In der US 5 581 979 B ist ein Verfahren und eine Vorrichtung zum Aufbringen einer konstanten Zugkraft in einer Wickelmaschine beschrieben. Die Wickelmaschine umfasst eine Folienrolle, die mit einer variablen Geschwindigkeit um einen zu bewickelnden Körper transportiert wird. Die rotierende Folienrolle treibt eine Hydraulikpumpe mit einer variablen Geschwindigkeit in Abhängigkeit von der Rotationsgeschwindigkeit der Folienrolle an. Die Hydraulikpumpe ist mit einem Ölreservoir gekoppelt, um einen Hydraulikkreis zu bilden, wobei die Hydraulikpumpe Öl durch den Hydraulikkreis pumpt, wenn die Folienrolle die Hydraulikpumpe antreibt. Bei dieser Ausführungsform ist die Folienrolle über eine Antriebswelle, Kette oder Band mit der Hydraulikpumpe gekoppelt.

Die US 3 470 992 B bezieht sich auf eine Bremsrolle zur Verwendung in einem Förderband, umfassend eine äußere Röhre und ein Paar von festmontierten stirnseitigen stumpfförmigen Achsen, durch die die Röhre drehbar gelagert ist. Zwischen der Röhre und den Achsen ist eine Hydraulikpumpe angeordnet.

Davon ausgehend liegt der vorliegenden Erfindung die Aufgabe zu Grunde, eine Vorrichtung der eingangs genannten Art derart weiterzubilden, dass diese bei geringem Material- und Montageaufwand kompakt aufgebaut ist.

Die Aufgabe wird erfindungsgemäß dadurch gelöst, dass die Hydraulikpumpe in der Bremsrolle integriert ist.

Diese Ausführungsform zeichnet sich durch besondere Kompaktheit aus, da auf ein separates Getriebe und auf eine separate Hydraulikpumpe verzichtet werden kann.

Des Weiteren ist vorgesehen, dass die Bremsrolle über ein Getriebe mit der Hydraulikpumpe gekoppelt ist, wobei das Getriebe integraler Bestandteil der Bremsrolle ist.

Gemäß einer bevorzugten Ausführungsform weist die Bremsrolle eine Bandtrommel auf, wobei in einem von der Bandtrommel aufgespannten Innenraum die Hydraulikpumpe und ein mit der Bremstrommel und der Hydraulikpumpe gekoppeltes Getriebe angeordnet sind.

Eine weitere bevorzugte Ausführungsform zeichnet sich dadurch aus, dass die Bremsrolle eine hohlzylinderförmige Bandtrommel aufweist, an deren äußeren Umfangsfläche das Band anliegt, und dass in einem von der Bandtrommel aufgespannten Innenraum die Hydraulikpumpe und das mit der Bandtrommel und der Hydraulikpumpe gekoppelte Getriebe angeordnet sind.

Eine besonders kompakte Ausführungsform wird erreicht, wenn das Getriebe als ein Planetengetriebe ausgebildet ist.

Eine kompakte Ausführungsform des Planetengetriebes zeichnet sich dadurch aus, dass das Planetengetriebe einen scheibenförmigen ersten Planetenradträger aufweist, der mit einem stirnseitig umlaufenden Rand der Bandtrommel verbunden ist, dass auf einer Oberfläche des Planetenradträgers Planetenräder gelagert sind, die im Zentrum mit einem ersten Sonnenrad und randseitig mit einer Innenverzahnung eines ersten Hohlrades zusammenwirken, dass das Sonnenrad mechanisch mit einem zweiten Planetenradträger gekoppelt ist, wobei auf einer Oberfläche des zweiten Planetenradträgers Planetenräder gelagert sind, die im Zentrum mit einem Sonnenrad und randseitig mit einer Innenverzahnung eines zweiten Hohlrades zusammenwirken und dass das zweite Sonnenrad mit einem Pumpenrad der Hydraulikpumpe gekoppelt ist.

Besonders bevorzugt ist eine Ausführungsform, bei der die Hydraulikpumpe in einem das Planetenradgetriebe abdeckenden Montageblock angeordnet ist, wobei das erste und das zweite Hohlrad mit dem Montageblock verbunden sind und außenrandseitig eine Lagerschale bilden, in der Lagerelemente zur Lagerung der Bandtrommel angeordnet sind.

Um eine einfache Montage des Planetengetriebes zu gewährleisten ist vorgesehen, dass das erste Hohlrad zusammen mit dem zweiten Hohlrad eine aus Teillagerflächen gebildete Lagerschale zur Aufnahme eines Lagers bilden, wobei ein außen umlaufender Rand des zweiten Planetenradträgers mit dem umlaufenden Lager wie Dünnringlager gelagert ist.

Zur Kopplung des Planetenradgetriebes mit der Hydraulikpumpe ist vorgesehen, dass das zweite Sonnenrad über eine Welle mit dem ersten Pumpenrad wie Zahnrad gekoppelt ist, welches in einem Pumpenraum mit einem zweiten Pumpenrad wie Zahnrad zusammenwirkt und die Hydraulikpumpe bildet.

Des Weiteren zeichnet sich die Hydraulikpumpe dadurch aus, dass der Pumpenraum von einem Pumpenraumdeckel abgedeckt ist, in dem Aufnahmen zur Aufnahme einerseits der Welle des ersten Pumpenrades und andererseits einer Welle des zweiten Pumpenrades für Hydrauliköl eingeformt sind.

Durch das Planetengetriebe wird eine Übersetzung im Bereich von 1 : 15 bis 1: 25, vorzugsweise 1 : 20 bereitgestellt, so dass die Drehzahl der Bandtrommel, die im Bereich von 25 U/min bis 35 U/min, vorzugsweise 30 U/min liegt, in eine Drehzahl des ersten Pumpenrads übersetzt wird, die im Bereich von 335 U/min bis 875 U/min, vorzugsweise 600 U/min liegt.

Weitere Einzelheiten, Vorteile und bevorzugte Merkmale der Erfindung ergeben sich nicht nur aus den Ansprüchen, den diesen zu entnehmenden Merkmalen sondern auch aus der nachfolgenden Beschreibung eines der Zeichnung zu entnehmenden Ausführungsbeispiels.

Es zeigen:
- Fig. 1: eine perspektivische Ansicht einer Vorrichtung zum Bewickeln eines zylinderförmigen Körpers mit einem Band,
- Fig. 2: eine Seitenansicht einer Bremsrolle mit integrierter Hydraulikbremse und Hydrauliktank,
- Fig. 3: eine Unteransicht der Bremsrolle mit Umlenkrolle und Vorratsrolle,
- Fig. 4: eine perspektivische Ansicht der Bremsrolle, teilweise in Schnittdarstellung,
- Fig. 5: eine Seitenansicht der Bremsrolle in Schnittdarstellung,
- Fig. 6a, 6b: eine perspektivische Unteransicht des Hydrauliköl-Tanks sowie eine perspektivische Draufsicht des Hydrauliköl-Tanks, teilweise geschnitten,
- Fig. 7: eine Draufsicht der Bremsrolle mit geöffneter Hydraulikpumpe,
- Fig. 8: eine Unteransicht einer Abdeckung der Hydraulikpumpe mit Lagerplatte und
- Fig. 9: die Abdeckung gemäß Fig. 8 ohne Lagerplatte sowie die Lagerplatte zur Abdichtung eines Pumpraums der Hydraulikpumpe und zur Lagerung von Pumpenrädern der Hydraulikpumpe.

Fig. 1 zeigt in perspektivischer Darstellung eine Vorrichtung 10 zum vorzugsweise überlappenden Bewickeln eines zylinderförmigen Körpers 12, insbesondere eines Schenkels eines Transformators, mit zumindest einem Band 14 wie Kohlefaserband. Die Vorrichtung 10 umfasst ein in axialer Richtung 16 des zylinderförmigen Körpers 12 entlang einer Führung 18 verfahrbares Trägerelement 20 mit einem den Körper 12 umschließenden und in einer im Wesentlichen senkrecht zu der Längsachse 16 des Körpers 12 verlaufenden Ebene drehbaren Ring 22, an dem eine Vorratsrolle 24 für das zumindest eine Band 14 sowie eine Umlenkrolle 26 und eine Bremsrolle 28 angeordnet sind.

Fig. 2 zeigt, dass die Bremsrolle 28 an einer Unterseite 30 des drehbaren Rings 22 befestigt ist. Gemäß der Erfindung ist in der Bremsrolle 28 eine Hydraulikpumpe integriert, die über Zuleitungen 32, 34 mit einem Hydrauliköl-Tank 36 verbunden ist. Im dargestellten Ausführungsbeispiel ist der Hydrauliköl-Tank ebenfalls an der Unterseite 30 des umlaufenden Rings befestigt.

Fig. 3 zeigt eine Unteransicht des umlaufenden Rings 22 und die Anordnung der Bremsrolle 28, der Umlenkrolle 26 sowie der Vorratsrolle 24. Das Band 14 wird bei einer Drehbewegung des Rings 22 in Richtung des Pfeils 36 von der Vorratsstelle 24 abgewickelt und über die Umlenkrolle 24 und die Bremsrolle 28 auf den Transformatorkern gewickelt.

Fig. 4 und 5 zeigen die Bremsrolle 28 in perspektivischer Darstellung, teilweise geschnitten. Diese umfasst eine Bandtrommel 38, die über ein Getriebe 40 mit einer Hydraulikpumpe 42 gekoppelt ist. Gemäß der Ausführung der Erfindung ist vorgesehen, dass das Getriebe 40 sowie die Hydraulikpumpe 42 integraler Bestandteil der Bremsrolle 28 und insbesondere von dieser umschlossen sind. In einem von der Bremstrommel 38 aufgespannten Raum 44 sind die Hydraulikpumpe 42 und das mit der Bremstrommel 38 und der Hydraulikpumpe 42 gekoppelte Getriebe 40 angeordnet.

Das Getriebe ist als Planetengetriebe 40 ausgebildet und umfasst einen ersten scheibenförmigen Planetenradträger 46, der mit einem stirnseitig umlaufenden Rand 48 der Bandtrommel 38 über Befestigungsmittel 50 wie Schrauben verbunden ist. Auf einer dem Innenraum 44 der Bandtrommel 38 zugewandten Oberfläche 52 des Planetenradträgers 46 sind im dargestellten Ausführungsbeispiel vier Planetenräder 54, 56, 58, 60 gelagert, die im Zentrum des Planetenradträgers 46 mit einem Sonnenrad 62 und randseitig mit einer umlaufenden Innenverzahnung 64 eines ersten Hohlrades 66 zusammenwirken.

Das Sonnenrad 62 ist mechanisch fest mit einem zweiten Planetenradträger 68 gekoppelt, der ebenfalls scheibenförmig ausgebildet ist und parallel oder im Wesentlichen parallel zu dem ersten Planetenradträger 46 verläuft. Auf einer Oberfläche 70 des zweiten Planetenradträgers 68 sind im dargestellten Ausführungsbeispiel vier Planetenräder 72, 74, 76, 78 angeordnet, die im Zentrum mit einem zweiten Sonnenrad 82 und randseitig mit einer umlaufenden Innenverzahnung 84 eines zweiten Hohlrades 86 zusammenwirken.

Das erste Hohlrad 66 und das zweite Hohlrad 86 sind koaxial zueinander ausgerichtet und über Verbindungsmittel 106 miteinander verbunden, so dass diese bandtrommelseitig eine Lagerfläche zur Aufnahme eines Lagers 90 wie Kugellagers bilden, mittels dem die Bandtrommel 38 koaxial drehbar um das erste und zweite Hohlrad 66, 68 gelagert ist. Auf einer Innenfläche 92 der Bandtrommel 38 ist ebenfalls eine Lagerfläche 94 zur Aufnahme des Lagers 90 ausgebildet.

Auf einer dem zweiten Planetenradträger 68 zugewandten Innenseite weisen die Hohlräder 66, 86 jeweils Teillagerflächen 96, 98 zur Bildung einer Lageraufnahme 100 zur Aufnahme eines Ringlagers 102 wie Dünnringlagers auf, an dem ein stirnseitig umlaufender Rand 104 des zweiten Planetenradträgers 68 zur Lagerung anliegt.

Zur Abdeckung des Planentengetriebes 40 ist das zweite Hohlrad 86 stirnseitig mit einem Montageblock 108 abgedeckt, der über Verbindungsmittel 110 auf einer Stirnseite 112 des zweiten Hohlrads 86 befestigt ist. Der Montageblock 108 ist ebenfalls in dem von der Bandtrommel 38 aufgespannten Innenraum 44 angeordnet, wobei die Bandtrommel 38 eine Axialerstreckung aufweist, die der Axialerstreckung des Planetengetriebes 40 mit Montageblock 108 entspricht.

Das zweite Sonnenrad 82 ist über eine in dem Montageblock 108 gelagerte Welle 114 mit einem Pumpenrad 116 verbunden, welches in einem Pumpenraum 118 der Hydraulikpumpe 42 drehbar gelagert ist. Der Pumpenraum 118 ist in dem Montageblock 108 eingeformt. Ferner ist in dem Pumpenraum 118 ein zweites Pumpenrad 120 vorgesehen, das mit dem ersten Pumpenrad 116 zusammenwirkt.

Der Pumpenraum 118 ist von einem Pumpendeckel 122 abgedeckt, in dem eine Aufnahme 124 zur Lagerung der von dem zweiten Sonnenrad 82 ausgehenden Welle 114 eingeformt ist. Ferner sind in dem Pumpendeckel 122 Zulauf- und Ablaufkanäle 126, 128 für Hydrauliköl eingebracht. An den Zulauf und Ablaufkanälen 126, 128 sind jeweils Anschlüsse 130, 132 für die Zulauf- und Ablaufleitungen 32, 34 zur Verbindung mit dem Hydrauliköl-Tank 36 vorgesehen.

Die Fig. 6a und 6b zeigen dreidimensionale Ansichten des Hydrauliköl-Tanks 36. Dieser umfasst einen Montageflansch 134 zur Verbindung des Tanks 36 mit dem drehbaren Ring 22. Ferner ist ein erster Anschluss 136 als Zulauf und ein zweiter Anschluss 138 als Ablauf vorgesehen. Zur Messung des Öldrucks ist ein Messinstrument 140 mit dem Anschluss 138 gekoppelt. Des Weiteren ist ein Regler 142 vorgesehen, mit dem der Öldruck einstellbar ist.

Fig. 7 zeigt eine Draufsicht der Montageplatte 108 mit offenem Pumpenraum 118, in dem das erste Pumpenrad 116 sowie das zweite Pumpenrad 120 drehbar angeordnet sind.

Fig. 8 zeigt in dreidimensionaler Ansicht die Abdeckung 122 für das Pumpengehäuse 118 in Unteransicht. Zur Lagerung der Pumpenräder 116, 120 ist eine Lagerschale 144 in eine Oberfläche 146 der Abdeckung 122 flächig eingebracht. Die Lagerschale 144 weist Durchbrechungen 148, 150 zur Aufnahme der Welle 114 des Pumpenrades 116 sowie eine Welle 152 des Pumpenrades 120 auf, in dem die Wellen jeweils gelagert sind. Ferner ist ein Zulauf 154 sowie ein Ablauf 156 vorgesehen, die mit jeweils dem Zulaufkanal bzw. dem Ablaufkanal strömungstechnisch gekoppelt wird. Die Lagerplatte 144 ist vorzugsweise aus Messing ausgebildet.

Fig. 9 zeigt die Abdeckung 122 sowie die Lagerschale 144 jeweils als Einzelteil, wobei in der Abdeckung 122 eine Aussparung 158 zur Aufnahme der Lagerschale 144 eingeformt ist. Entlang eines umlaufenden Randes 160 ist die Lagerschale 144 mit einem geschlossenen Dichtring 162 versehen, um den Pumpenraum 118 abzudichten. Korrespondierend zu den Durchbrechungen 148, 150 sind in der Abdeckung 122 ebenfalls Aufnahmen 164, 166 für die Wellen 114, 152 vorgesehen. Ferner sind Kanäle 168, 170 für die Zu- und Ablaufleitungen vorgesehen, die mit den Öffnungen 154, 156 korrespondieren.

## Patentansprüche

1. Vorrichtung (10) zum vorzugsweise überlappenden Bewickeln eines zylinderförmigen Körpers (12), insbesondere eines Schenkels eines Transformators, mit zumindest einem Band (14), z.B. einem Kohlefaserband, umfassend ein in axialer Richtung (16) des zylinderförmigen Körpers (12) verfahrbares Trägerelement (20) mit einem den Körper (12) umschließenden und in einer im Wesentlichen senkrecht zu einer Längsachse des Körpers (12) verlaufenden Ebene drehbaren Ring (22), wobei an dem Ring (22) eine Vorratsrolle (24) für das zumindest eine Band (14) sowie ein oder mehrere Brems- und Umlenkrollen (26, 28) als Teil der Vorrichtung angeordnet sind, wobei die zumindest eine Bremsrolle (28) zum Aufbringen einer Zugkraft mechanisch mit einer Hydraulikpumpe (42) gekoppelt ist und einen Hydraulikkreislauf der Hydraulikpumpe (42) antreibt,
**dadurch gekennzeichne**t,
dass die Hydraulikpumpe (42) in der Bremsrolle (28) integriert ist.

2. Vorrichtung nach Anspruch 1,
**dadurch gekennzeichnet,**
**dass** die Bremsrolle (28) über ein Getriebe (40) mit der Hydraulikpumpe (42) gekoppelt ist, wobei das Getriebe (40) integraler Bestandteil der Bremsrolle (28) ist.

3. Vorrichtung nach Anspruch 2,
**dadurch gekennzeichnet,**
**dass** die Bremsrolle (28) eine hohlzylinderförmige Bandtrommel (38) aufweist, an deren äußeren Umfangsfläche das Band (14) anliegt, und dass in einem von der Bandtrommel (38) aufgespannten Innenraum (44) die Hydraulikpumpe (42) und das mit der Bandtrommel (38) und der Hydraulikpumpe (42) gekoppelte Getriebe (40) angeordnet sind.

4. Vorrichtung nach Anspruch 2,
**dadurch gekennzeichnet,**
**dass** das Getriebe (40) als ein Planetengetriebe ausgebildet ist.

5. Vorrichtung nach Anspruch 4,
**dadurch gekennzeichnet,**
**dass** das Planetengetriebe (40) einen scheibenförmigen ersten Planetenradträger (46) aufweist, der mit einem stirnseitig umlaufenden Rand (48) der Bandtrommel (38) verbunden ist, dass auf einer Oberfläche des Planetenradträgers (46) Planetenräder (54, 56, 58, 60) gelagert sind, die im Zentrum mit einem ersten Sonnenrad (62) und randseitig mit einer Innenverzahnung (64) eines ersten Hohlrades (66) zusammenwirken, dass das Sonnenrad (62) mechanisch mit einem zweiten Planetenradträger (68) gekoppelt ist, wobei auf einer Oberfläche des zweiten Planetenradträgers (68) Planetenräder (72, 74, 78, 80) gelagert sind, die im Zentrum mit einem Sonnenrad (82) und randseitig mit einer Innenverzahnung (84) eines zweiten Hohlrades (86) zusammenwirken und dass das zweite Sonnenrad (82) mit einem Pumpenrad (116) der Hydraulikpumpe (42) gekoppelt ist.

6. Vorrichtung nach Anspruch 5 und 3, **dadurch gekennzeichnet,**
**dass** die Hydraulikpumpe (42) in einem das Planetenradgetriebe (40) abdeckenden Montageblock (108) angeordnet ist, wobei das erste und das zweite Hohlrad (66, 68) mit dem Montageblock (108) verbunden sind und außenrandseitig eine Lagerschale (88) bilden, in der Lagerelemente (90) zur Lagerung der Bandtrommel (38) angeordnet sind.

7. Vorrichtung nach Anspruch 5,
**dadurch gekennzeichnet,**
**dass** das erste Hohlrad (66) zusammen mit dem zweiten Hohlrad (86) eine aus Teillagerflächen (96, 98) gebildete Lagerschale (100) zur Aufnahme eines Lagers (102) bilden, wobei ein außen umlaufender Rand (104) des zweiten Planetenradträgers (68) mit dem umlaufenden Lager (102) wie Dünnringlager gelagert ist.

8. Vorrichtung nach Anspruch 5,
**dadurch gekennzeichnet,**
**dass** das zweite Sonnenrad (82) über eine Welle (114) mit dem ersten Pumpenrad (116) gekoppelt ist, welches in einem Pumpenraum (118) mit einem zweiten Pumpenrad (120) zusammenwirkt und die Hydraulikpumpe (42) bildet.

9. Vorrichtung nach Anspruch 8,
**dadurch gekennzeichnet,**
**dass** der Pumpenraum (118) von einem Pumpenraumdeckel (122) abgedeckt ist, in dem Aufnahmen (124) zur Aufnahme einerseits der Welle (114) des ersten Pumpenrades (116) und andererseits einer Welle (152) des zweiten Pumpenrades (120) angeordnet sind und dass in dem Pumpendeckel (122) Zulauf- und Ablaufkanäle (126, 128) für Hydrauliköl eingeformt sind.

10. Vorrichtung nach Anspruch 2,
**dadurch gekennzeichnet,**
**dass** das Getriebe (40) eine Übersetzung im Bereich von 1 : 15 bis 1 : 25, vorzugsweise 1 : 20, aufweist.

11. Vorrichtung nach Anspruch 3,
**dadurch gekennzeichnet,**
**dass** die Bandtrommel (38) eine Drehzahl im Bereich von 25 U/min bis 35 U/min, vorzugsweise 30 U/min, und das erste Pumpenrad (116) eine Umdrehung im Bereich von 325 U/min bis 875 U/min, vorzugsweise 600 U/min, aufweisen.

## Claims

1. Device (10) for preferably winding a cylindrical body (12), in particular a limb of a transformer, with at least one strap (14), such as a carbon fibre strap, comprising a carrier element (20) which is movable in the axial direction (16) of the cylindrical body (12), with a ring (22) surrounding the body (12) and rotatable in a plane running essentially perpendicular to a longitudinal axis of the body (12), wherein, arranged at the ring (22), is a supply roller (24) for the at least one strap (14) as well as one or more brake and deflection rollers (26, 29) as part of the device, wherein the at least one brake roller (28), in order to apply a tensile force, is mechanically coupled to a hydraulic pump (42), and drives a hydraulic circuit of the hydraulic pump (42),
**characterised in that**
the hydraulic pump (42) is integrated in the brake roller (28).

2. Device according to claim 1,
**characterised in that**
the brake roller (28) is coupled by a gear unit (40) to the hydraulic pump (42), wherein the gear unit (40) is an integral component part of the brake roller (28).

3. Device according to claim 2,
**characterised in that**
the brake roller (28) comprises a hollow cylindrical strap drum (38), on the outer circumferential surface of which the strap (14) is in contact, and that the hydraulic pump (42) and the gear unit (40) coupled to the strap drum (38) and the hydraulic pump (42) are arranged in an inner space (44) under tension by the strap drum (38).

4. Device according to claim 2,
**characterised in that**
the gear unit (40) is configured as a planetary gear unit.

5. Device according to claim 4,
**characterised in that**
the planetary gear (40) comprises a disk-shaped first planetary wheel carrier (46) which is connected to a circumferential edge (48) on the face side of the strap drum (38); that mounted on a surface of the planetary wheel carrier (46) are planetary wheels (54, 56, 58, 60), which interact in the centre with a first sun wheel (62), and on the edge side with an inner tooth arrangement (64) of a first hollow wheel (66); that the sun wheel (62) is coupled mechanically to a second planetary wheel carrier (68); wherein planetary wheels (72, 74, 78, 80) are mounted on a surface of the secondary planetary wheel carrier (68), which interact in the centre with a sun wheel (82) and on the edge side with an inner tooth arrangement (84) of a second hollow wheel (86); and that the second sun wheel (82) is coupled to a pump wheel (116) of the hydraulic pump (42).

6. Device according to claims 5 and 3,
**characterised in that**
the hydraulic pump (42) is arranged in a mounting block (108) covering the planetary wheel gear unit (40), wherein the first and second hollow wheel (66, 68) are connected to the mounting block (108), and form a bearing shell (88) on the outer edge side in which bearing elements (90) are arranged for the mounting of the strap drum (38).

7. Device according to claim 5,
**characterised in that**
the first hollow wheel (66), together with the second hollow wheel (86), forms a bearing shell (100) formed from part bearing surfaces (96, 98) to accommodate a bearing (102), wherein an outer circulating edge (104) of the second planetary wheel carrier (68) is mounted with the circulating bearing (102) as thin-ring bearings.

8. Device according to claim 5,
**characterised in that**
the second sun wheel (82) is coupled via a shaft (114) to the first pump wheel (116), which interacts in a pump chamber (118) with a second pump wheel (120) and forms the hydraulic pump (42).

9. Device according to claim 8,
**characterised in that**
the pump space (118) is covered by a pump space cover (122), arranged in which are accommodation mounts (124) for accommodating, on the one side, the shaft (114) of the first pump wheel (116) and, on the other, a shaft (152) of the second pump wheel (120), and that inlet and outlet channels (126, 128) for hydraulic oil are formed in the pump cover (122).

10. Device according to claim 2,
**characterised in that**
the gear unit (40) exhibits a transmission ratio of 1 : 15 to 1 : 25, preferably of 1 : 20.

11. Device according to claim 3,
**characterised in that**
the strap drum (38) exhibits a revolution speed in the range from 25 rev/min to 35 rev/min, preferably 30 rev/min, and the first pump wheel (116) exhibits a revolution speed in the range from 325 rev/min to 875 rev/min, preferably 600 rev/min.

## Revendications

1. Dispositif (10) pour permettre d'enrouler, de préférence avec chevauchement, un corps cylindrique (12), en particulier une branche d'un transformateur avec au moins une bande (14), par exemple une bande en fibres de carbone comprenant un élément support (20) déplaçable dans la direction axiale (16) du corps cylindrique (12) avec un anneau (22) entourant le corps (12) et mobile en rotation dans un plan s'étendant essentiellement perpendiculairement à l'axe longitudinal du corps (12), dans lequel, sur l'anneau (22) sont montés un rouleau de stockage (24) de la bande (14) ainsi qu'au moins un rouleau de freinage et un rouleau de renvoi (26, 28) faisant partie du dispositif, le rouleau de freinage (28) étant couplé mécaniquement avec une pompe hydraulique (42) pour appliquer une force de traction et entraînant un circuit hydraulique de la pompe hydraulique (42), **caractérisé en ce que**
la pompe hydraulique (42) est intégrée dans le rouleau de freinage (28).

2. Dispositif conforme à la revendication 1,
**caractérisé en ce que**
le rouleau de freinage (28) est couplé avec la pompe hydraulique (42) par l'intermédiaire d'une transmission (40), cette transmission (40) étant un composant intégré au rouleau de freinage (28).

3. Dispositif conforme à la revendication 2,
**caractérisé en ce que**
le rouleau de freinage (28) comprend un tambour d'entraînement cylindrique creux (38) sur la surface périphérique externe duquel s'applique la bande (14), la pompe hydraulique (42) et la transmission (40) couplée avec le tambour d'entraînement (38) et la pompe hydraulique (42), sont installées dans un volume interne (44) délimité par le tambour d'entraînement (38)

4. Dispositif conforme à la revendication 2,
**caractérisé en ce que**
la transmission (40) est réalisée sous la forme d'une transmission planétaire.

5. Dispositif conforme à la revendication 4,
**caractérisé en ce que**
la transmission planétaire (40) comporte un premier support de roue planétaire en forme de disque (46) qui est relié à un bord périphérique frontal (48) du tambour d'entraînement (38), sur une surface du support de roue planétaire (46) sont montées des roues planétaires (54, 56, 58, 60) qui coopèrent, centralement avec une première roue solaire (62) et sur leur bord avec une denture interne (64) d'une première couronne planétaire (66), la roue solaire (42) est couplée mécaniquement avec un second support de roue planétaire, sur une surface de ce second support de roue planétaire (68) sont montées des roues planétaires (72, 74, 78, 80) qui coopèrent centralement avec une roue solaire (82) et sur leur bord avec une denture interne (84) d'une seconde couronne planétaire (86), et la seconde roue solaire (82) est couplée à une roue de pompe (116) de la pompe hydraulique (42).

6. Dispositif conforme aux revendications 5 et 3,
**caractérisé en ce que**
la pompe hydraulique (42) est installée dans un bloc de montage (108) recouvrant la transmission à roue planétaire (40), la première et la seconde couronne planétaires (66, 68) étant reliées au bloc de montage (108) et formant sur leur bord extérieur, une coquille de montage (88) dans laquelle sont installés des éléments de palier (90) pour permettre le montage du tambour d'entraînement (38).

7. Dispositif conforme à la revendication 5,
**caractérisé en ce que**
la première couronne planétaire (66) forme avec la seconde couronne planétaire (86) une coquille de montage (100) formée de surfaces de montage partielles (96, 98) pour permettre la réception d'un palier (102), un bord périphérique externe (104) du second support de roue planétaire (88) étant monté avec le palier périphérique (102), tel qu'un palier à bague mince.

8. Dispositif conforme à la revendication 5,
**caractérisé en ce que**
la seconde roue solaire (82) est couplée, par l'intermédiaire d'un arbre (114) avec la première roue de pompe (116) qui coopère avec une seconde roue de pompe (120) dans une chambre de pompe (118) et forme la pompe hydraulique.

9. Dispositif conforme à la revendication 8,
**caractérisé en ce que**
la chambre de pompe (118) est recouverte par un couvercle de chambre de pompe (122) dans laquelle sont installés des logements (124) de réception d'une part de l'arbre (114) de la première roue de pompe (116) et d'autre part, d'un arbre (152) de la seconde roue de pompe (120), et, dans le couvercle de pompe (122), sont formés des canaux d'entrée et d'évacuation (126, 128) du fluide hydraulique.

10. Dispositif conforme à la revendication 2,
**caractérisé en ce que**
la transmission (40) a une démultiplication située dans la plage de 1 :15 à 1 :25, et est de préférence de 1 :20.

11. Dispositif conforme à la revendication 3,
**caractérisé en ce que**
le tambour d'entraînement (38) a une vitesse de rotation située dans la plage de 25 tr/mn à 35 tr/mn, de préférence de 30 tr/mn et la première roue de pompe (116) a une rotation située dans la plage de 325 tr/mn à 875 tr/mn, de préférence de 600 tr/mn.
